# EUROPÄISCHE PATENTSCHRIFT

(11) **EP 0 724 676 B1**
(45) Veröffentlichungstag und Bekanntmachung des Hinweises auf die Patenterteilung: **21.11.2001**
(21) Anmeldenummer: 95929879.5
(22) Anmeldetag: 16.08.1995
(51) Int. Cl.: E03F 5/04, E04D 13/04

(54) **ABLAUFELEMENT ZUR ANORDNUNG INSBESONDERE IN BETONBÖDEN**
OUTLET COMPONENT TO BE MOUNTED IN CONCRETE FLOORS IN PARTICULAR
ELEMENT D'ECOULEMENT DESTINE A ETRE MONTE NOTAMMENT DANS DES SOLS EN BETON

(30) Priorität: 24.08.1994 DE 4430039
(43) Veröffentlichungstag der Anmeldung: 07.08.1996
(73) Patentinhaber: Wach, Johann Franz, Dipl.-Ing., D-85598 Baldham (DE)
(72) Erfinder: Wach, Johann Franz, Dipl.-Ing., D-85598 Baldham (DE)
(74) Vertreter: Jaeger, Klaus, Dipl.-Chem. Dr.
(86) Internationale Anmeldenummer: EP9503243
(87) Internationale Veröffentlichungsnummer: WO9606239

(56) Entgegenhaltungen:
- EP-A- 0 457 012
- DE-A- 3 425 654
- DE-U- 9 006 662

## Beschreibung

Die vorliegende Erfindung betrifft ein Ablaufelement zur Anordnung insbesondere in Betonböden gemäß dem Oberbegriff des Anspruchs 1.

Derartige Ablaufelemente werden überall dort eingesetzt, wo nicht mehr benötigtes Wasser zum Zwecke der Entsorgung einem Fallrohr oder dergleichen zugeführt werden muß. Typische Anwendungsbereiche sind beispielsweise die Anordnung eines derartigen Ablaufelements im Boden von Duschräumen, Umkleideräumen und Umgängen in Schwimmhallen oder auch in Schwimmbädern, wo derartige Ablaufelemente auch zum Ablassen von großen Mengen Wassers aus öffentlichen Schwimmbecken eingesetzt werden können.

Der erstgenannte Einsatzzweck, also das Vorsehen derartiger Ablaufelemente in Duschräumen, Umkleideräumen und Umgängen in Schwimmhallen macht deutlich, daß es auch erforderlich werden kann, diese Ablaufelemente nachträglich in eine bereits bestehende Baukonstruktion einzufügen, nämlich dann, wenn ein Duschraum und dergleichen nachgerüstet werden soll. Ein weiterer Einsatzzweck besteht beispielsweise darin, aufgrund von Korrosionsschäden an bereits bestehenden Ablaufelementen einen Austausch dieser nicht mehr weiterverwendbaren Ablaufelemente durch ein neues Ablaufelement vorzunehmen. Sowohl der Neueinbau eines derartigen Ablaufelements als auch der Austausch eines bereits bestehenden Ablaufelements macht es erforderlich, daß in die Baustruktur eingegriffen wird, um eine Bodenöffnung zum Einsetzen des Ablaufelements zu schaffen. Insbesondere bei Betonböden ist es aus die Baustatik betreffenden Gründen erforderlich, daß die Einbauöffnung für das einzufügende Ablaufelement nur so groß ausgeführt wird, daß das Ablaufelement gerade noch eingesetzt werden kann, da große Bodenöffnungen oder im Falle des Einsetzens von mehreren Ablaufelementen die damit erforderliche Vielzahl von Einbauöffnungen die bestehende Baukonstruktion im Hinblick Ihrer Statik gefährden kann.

Im allgemeinen ist es daher zur Vermeidung der hier angesprochenen Schwächung naheliegend, die Bodendurchführung jeweils nur mit einem solchen Durchmesser zu öffnen, daß das Ablaufelement gerade noch eingesetzt bzw. entfernt werden kann. Das Ablaufelement sollte daher einen Außendurchmesser aufweisen, der nur geringfügig kleiner als der Durchmesser der Bodendurchführung ist.

Neben diesem Erfordernis, daß aus baustatischen Gründen nur kleine Einbauöffnungen zulässig sind, ist es insbesondere bei Betonböden erforderlich, daß das Ablaufelement für eine gute Abdichtung desa abzuführenden Wassers gegen den Betonboden sorgt, da andernfalls über kurz oder lange eine Beschädigung des Betonbodens eintreten würde.

Bekannte Ablaufelemente der gattungsgemäßen Art können jedoch nur dem letzten Erfordernis der Dichtheit in mehr oder minder guter Weise Rechnung tragen, wobei diese Dichtheit dadurch herzustellen versucht wurde, das Ablaufgehäuse des gattungsgemäßen Ablaufelements einstückig mit dem zum Einbau des Ablaufelements in die Bodenstruktur erforderlichen Anordnungsrahmens auszuführen, damit keine Trennfugen zwischen dem Anordnungsrahmen und dem Ablaufgehäuse entstehen, die für das unerwünschte Eintreten von abzuführendem Wasser in die Betonstruktur verantwortlich schreiben würden.

Ein gattungsgemässes Ablaufelement offenbart die Druckschrift EP-A- 0 457 012, das im wesentlichen einen Ablaufrost, einen diesen aufnehmenden Ablaufrostrahmen, ein Ablaufgehäuse, in dem ein Geruchsverschluß angeordnet ist, und eine Aufnahmeeinrichtung zum Einbau des Ablaufgehäuses aufweist, wobei das Ablaufgehäuse ablaufseitig mit einem Rohrabschnitt verbindbar ist, der seinerseits in der Aufnahmeeinrichtung aufgenommen ist. Bei diesem Ablaufelement muß aufgrund der Gestaltung der Aufnahmeeinrichtung eine Bohrung in den Boden eingebracht werden derart, daß sich die Kontur im ablaufseitigen Bereich dieser Bohrung an die Kontur der Aufnahmeeinrichtung anlehnt. Hierzu ist es notwendig, den Betonboden gezielt zu fräsen. Im Zuge einer schnellen Montage der Ablaufelemente stellen derartige zeitintensive Bearbeitungsschritte einen Kostennachteil dar.

Ein ähnliches Ablaufelement offenbart die Druckschrift DE-A-345654, bei der ein vorhandenes altes Ablaufelement in einem Boden mit einem neuen Ablaufelement zu Sarnierungszwecken kombiniert wird. Eine derartige Anordnung erweist sich bei der Montage aufgrund seiner Vielzahl an Komponenten als zeitintensiv. Darüber hinaus sind bei Sanierungs- bzw. Nachrüstmaßnahmen die im Betonboden verankerten Ablaufelemente aus Dichtheitsgründen nicht wieder verwendbar, wenn die Anordnung einmal geöffnet ist.

Ausgehend von diesem Stand der Technik liegt der vorliegenden Erfindung die Aufgabe zugrunde, ein Ablaufelement der vorstehend beschriebenen Art dahingehend fortzubilden, daß eine einfachere und somit schnellere Montage ermöglicht wird und dabei einerseits den Erfordernissen der Baustatik Rechnung getragen und andererseits auch eine hermetische Abdichtung des Betonbodens gegen abzuführendes Wasser sicher gestellt ist.

Die zur Lösung dieser Aufgabe geschaffene Erfindung weist die im Anspruch 1 angegebenen Merkmale auf. Vorteilhafte Ausgestaltungen hiervon sind in den weiteren Ansprüchen angegeben.

Der vorliegenden Erfindung liegt der wesentliche Gedanke zugrunde, von der bislang ausgeführten einstückigen Struktur von Aufnahmeeinrichtung und Ablaufgehäuse abzuweichen, damit das Erfordernis des Setzens großer Kernbohrungen wegfällt.

Das Ablaufelement gemäß der Erfindung weist einen Ablaufrost, einen diesen aufnehmenden Ablaufrostrahmen, eine Geruchsverschlußeinrichtung, eine Aufnahmeeinrichtung und ein Ablaufgehäuse auf, wobei das Ablaufgehäuse getrennt von der Aufnahmeeinrichtung ausgebildet ist und mit diesem aber verbunden werden kann. Durch diese erfindungsgemäß vorgesehene getrennte Ausbildung der Aufnahmeeinrichtung und des Ablaufgehäuses wird in vorteilhafter Weise erreicht, daß in den Betonboden nur noch eine derartige Kernbohrung einzuführen ist, die im wesentlichen den Außenabmessungen des Ablaufgehäuses entspricht, da in diese Kernbohrung nicht die komplette Aufnahmeeinrichtung des Ablaufelements eingefügt werden muß. Die Aufnahmeeinrichtung bildet dabei diejenige Einrichtung, die zur Festlegung des Ablaufelements in oder am Betonboden erforderlich ist. In besonders vorteilhafter Ausgestaltung der Erfindung ist dabei vorgesehen, daß das Ablaufgehäuse mehrteilig ausgebildet ist. Dieses Ablaufgehäuse kann dabei von einem rohrstückförmigen Grundkörper, einer an einer Innenendfläche des Grundkörpers einseitig vorgesehenen kreisringförmigen Scheibe und einem die Scheibe durchsetzenden rohrstückförmigen Einsatzkörper gebildet sein.

Durch diese mehrteilige Ausbildung des Ablaufgehäuses ist erreicht, daß selbst schwierige Einbauverhältnisse im Betonboden durch beispielsweise eine mehr oder weniger starke axiale Verschiebung der einzelnen Ablaufgehäuseeinzelelemente ausgeglichen werden kann. Es bedeutet dies mit anderen Worten, daß das Ablaufgehäuse an Ort und Stelle zusammengesetzt werden kann, wodurch schwierigen Einbauverhältnissen Rechnung getragen werden kann, die von einem völlig einstückigen Ablaufgehäuse nicht erfüllt werden können. Nach einer Ausbildungsform gemäß der vorliegenden Erfindung kann jedoch dieses Ablaufgehäuse auch einstückig vormontiert oder aber auch einstückig ausgeformt ausgebildet sein, wobei dies bei "einfachen" Einbauverhältnissen des Ablaufelements im Betonboden ausreichen kann.

In Fortführung der Erfindung ist am Ablaufgehäuse ein zur Anordnung eines Ablaufrohres vorgesehener Bund angeordnet derart, daß das eigentliche Ablaufrohr in den beispielsweise rohrstückförmigen Einsatzkörper innen eingeführt werden kann, bis es an diesem Bund zur bündigen und sicheren Anlage kommt. Hierbei kann das Ablaufrohr beispielsweise zur Bildung einer Stoffschlußverbindung zwischen dem Einsatzkörper und dem Ablaufrohr auch in diesen eingeklebt werden.

In Weiterbildung der Erfindung ist vorgesehen, daß die Aufnahmeeinrichtung aus einem feuerhemmenden Material besteht, beispielsweise auf Fiebersilikat.

Durch den Aufbau des Ablaufelements gemäß der Erfindung wird deutlich, daß ein sicheres Zentrieren des Ablaufgehäuses in der Kernbohrung und dadurch gleichzeitig eine einfache Montierbarkeit der Anordnung sichergestellt ist, wobei im Allgemeinen die Kernbohrung für den Einbau des Bodenablaufelements nur einen solchen Durchmesser aufzuweisen braucht, der die Statik nicht nachteilig beeinträchtigt.

In Fortführung der Erfindung ist vorgesehen, daß das Ablaufgehäuse im Bereich seiner Gehäuseaußenseite beabstandet zum umgebenden Bodenbereich, also dem Betonboden angeordnet ist, wobei dann der sich so ergebende Spaltraum mit einem Füllstoff, insbesondere Fließmörtel verfüllt wird. Es heißt dies mit anderen Worten, daß der Zwischenraum zwischen dem Ablaufgehäuse und der Innenseite der in den Bodenbereich gesetzten Kernbohrung mit einem dichtenden Medium, beispielsweise einem Fließmörtel aufgefüllt wird, in den gemäß der Erfindung auch noch eine zusätzliche Dichtmasse auf Kunststoffbasis eingebracht, beispielsweise Kunstharz eingespritzt werden kann. Hierdurch wird erreicht, daß eine dichtende Anordnung des Ablaufelements in der Kernbohrung sichergestellt ist. Zur weiteren Erhöhung der Dichtwirkung ist erfindungsgemäß vorgesehen, daß das Ablaufgehäuse an seiner dem Ablaufrohr gegenüberliegenden Seite ein rohrstückähnliches Einsatzstück an der Innenseite des Ablaufgehäuses aufweist, das mit dem Anordnungsrahmen dichtend verbunden werden kann. Hierzu kann gemäß der Erfindung ein Einsatzstück in den Grundkörper des Ablaufgehäuses innen eingeschoben bzw. verklebt werden, wobei dieses Einsatzstück in Grundkörperaxialrichtung gesehen über das Ende des Grundkörpers in Richtung des Ablaufrostes des Ablaufelements hervorragt.

In Weiterbildung der Erfindung weist dabei das Ablaufgehäuse an seiner dem Ablaufrohr gegenüberliegenden Seite einen insbesondere scheibenförmigen oder quadratischen mit mindestens einer Bohrung versehenen Grundflanschkörper auf, der das Ablaufgehäuse übergreift. Es bedeutet dies mit anderen Worten, daß ein mit einer Mittenöffnung versehener scheibenförmiger oder quadratischer Flanschkörper vorgesehen ist, der oberhalb des Grundkörpers des Ablaufgehäuses vorgesehen sein kann, wobei dieser Grundflanschkörper eine Innenfläche aufweist, die der Innenfläche des Grundkörpers des Ablaufgehäuses weitgehend entspricht derart, daß in vorteilhafter Weise sich der Grundflanschkörper bis zum rohrstückähnlichen Einsatzstück erstreckt und mit diesem hermetisch dichtend verbunden werden kann.

Durch diese Ausbildung ist sichergestellt, daß über den Ablaufrost in das Ablaufgehäuse eintretendes abzuführendes Wasser ausschließlich innerhalb des Ablaufgehäuses verbleibt und nicht beispielsweise den oberen Rand des Grundkörpers des Ablaufgehäuses überströmen kann, um mit dem Betonboden in Verbindung zu gelangen.

Gemäß einer weiteren Ausbildung der Erfindung ist vorgesehen, daß das Ablaufgehäuse während seiner Anordnung, das heißt also während seiner Montage im Betonboden an seiner dem Ablaufrohr gegenüberliegenden Seite durch eine insbesondere recyclingfähige Montageplatte übergriffen wird, die entweder unmittelbar oder aber auch mittelbar am Betonboden festgelegt werden kann, damit das Eindringen von auf den Betonboden aufgebrachten Isolationsmaterial in das Ablaufgehäuse vermieden ist. Hierdurch wird erreicht, daß beispielsweise auf den Betonboden aufgebrachter Estrich durch die Montageplatte am Eindringen in das Ablaufgehäuse gehindert wird.

Schließlich ist vorgesehen, daß das Ablaufelement an seiner dem Ablaufrohr gegenüberliegenden Seite nach außen hin gegen das auf den Betonboden aufgebrachte Isolationsmaterial durch eine zwischen den Isolationsmaterial und einer darauf angeordneten Bodenschicht, beispielsweise einer Fliesenlage, angeordneten Folie abgedichtet wird, die im Bereich ihrer Auflage an dem Grundflanschkörper von einem mit dem Grundflanschkörper über eine Verschraubung verbindbaren Preßflansch hermetisch dichtend gegen den Grundflanschkörper gedrückt wird. Es heißt dies mit anderen Worten, daß ein beispielsweise kreisringförmiger Preßflansch auf den Grundflanschkörper aufgelegt ist, der über eine Verschraubung mit dem Grundflanschkörper verbunden werden kann, wobei die dazwischenliegende Folie hermetisch dichtend gegen den Grundflanschkörper gedrückt wird derart, daß das Eindringen von Wasser in das Isolationsmaterial, beispielsweise dem Estrich, sicher vermieden wird.

Auch kann zum höhenmäßigen Ausgleich des Isolationsmaterials vorgesehen sein, daß zwischen dem Grundflanschkörper und dem Ablaufrostrahmen ein rohrstückförmiges Ausgleichselement vorgesehen ist, das in seiner Axiallängserstreckung weitgehend dem auf den Betonboden aufgebrachten Isolationsmaterial entspricht.

Die Erfindung wird im folgenden anhand der Zeichnung näher erläutert. Diese zeigt in
- Fig. 1: schematisch und teilweise geschnitten ein in eine Kernbohrung eingesetztes Ablaufelement in einem ersten Montagestadium und
- Fig. 2: in einem zweiten Montagestadium mit aufgesetzter Montageplatte sowie
- Fig. 3: ein fertiggestelltes Ablaufelement.

Wie aus Fig. 1 der Zeichnung ersichtlich, ist das dargestellte Ablaufelement 1 in eine Kernbohrung 2 einer Betondecke 3 eingesetzt. Das Ablaufelement 1 weist dabei ein Ablaufgehäuse 4 auf, das in der dargestellten Ausführungsform von einem rohrstückförmigen Grundkörper 5, einer an der unteren Innenendfläche des Grundkörpers 5 innenseitig angeordneten kreisringförmigen Scheibe 6 und einem an der Mantelinnenfläche der Scheibe 6 angeordneten rohrstückförmigen Einsatzkörper 7 gebildet ist. Die Verbindung zwischen dem Grundkörper 5, der Scheibe 6 und dem Einsatzkörper 7 ist dabei jeweils über eine dichtende Klebeverbindung hergestellt, das heißt also über eine Stoffschlußverbindung, wobei zu diesem Zweck der Grundkörper 5, die Scheibe 6 und der Einsatzkörper 7 aus einem Kunststoff, beispielsweise PVC gebildet sind.

Etwa im Bereich seiner halben Längserstreckung weist der Einsatzkörper 7 einen kreisringförmigen Bund 8 auf, der zur Anlage eines in den Einsatzkörper 7 von unten eingeschobenen Ablaufrohres 9 dient, das vorteilhafterweise ebenfalls aus Kunststoff, beispielsweise PVC gebildet ist und in den Einsatzkörper 7 eingeklebt wird.

Im dargestellten Ausführungsbeispiel ist das Ablaufgehäuse 4 mit seinem sich nach unten erstreckenden Einsatzkörper 7 in eine Aufnahmeeinrichtung 10 aufgenommen, die im dargestellten Ausführungsbeispiel von zwei übereinander angeordneten feuerhemmenden Fibersilikatplatten gebildet ist, die über die dargestellte Schraubenverbindung 11 miteinander verbunden sind.

Die Anordnung des Ablaufgehäuses 4 an der Betondecke 3 geschieht dabei über die ebenfalls dargestellte Schraubverbindung 12 derart, daß in die Betondecke 3 Bohrungen gesetzt werden, in die Metalldübel eingesetzt werden, in die dann mit einem Außengewinde versehene Zylinderkopfschrauben eingeschraubt werden. Die Anordnung des Ablaufgehäuses 4 in der Aufnahmeeinrichtung 10 geschieht dabei beispielsweise über eine stoffschlüssige Klebeverbindung. Im dargestellten Ausführungsbeispiel wird das Ablaufrohr 9 im Bereich seiner Anordnung an der Aufnahmeeinrichtung 10 von einer manschettenförmigen Vorrichtung 13 umgeben, die ebenfalls als feuerhemmende Brandschutzmanschette ausgeführt sein kann.

Wie aus Fig. 1 der Zeichnung ersichtlich, ist im Bereich des dem Ablaufrohr 9 gegenüberliegenden Endes des Ablaufgehäuses 4 ein beispielsweise aus PVC gefertigter Deckel 14 vorgesehen, der als Schutz gegen Eindringen von Schmutz in das Ablaufgehäuse 4 während der Montage dient.

Fig. 2 der Zeichnung zeigt eine Darstellung ähnlich derjenigen nach Fig. 1, wobei die Montage des Ablaufelements in dieser Darstellung fortgeschritten ist.

Der sich zwischen dem Außenumfang des Grundkörpers 5 und dem Innenumfang der Kernbohrung 2 ergebende Spaltraum 15 ist mit einem Füllstoff, im dargestellten Ausführungsbeispiel mit Fließmörtel verfüllt, wobei zusätzlich zum Fließmörtel Kunstharz in den Spaltraum 15 eingespritzt ist.

Im Bereich der Oberseite des Ablaufelements 1, das heißt also im dargestellten Ausführungsbeispiel an der Oberseite des Ablaufgehäuses 4 ist an der Innenseite des Grundkörpers 5 ein rohrstückförmiges Einsatzstück 16 angeordnet, das sich in Axiallängsrichtung des Grundkörpers 5 über das obere Ende des Grundkörpers 5 hinaus erstreckt. Das Einsatzstück 16 ist dabei über eine Stoffschlußverbindung hermetisch dichtend in den Grundkörper 5 eingefügt. An der Oberseite 17 der Betondecke 3 ist ein Grundflanschkörper 18 vorgesehen, der im Bereich seines Außenumfangs winkelig abgeschrägt ist und sich das Ablaufgehäuse 4 übergreifend radial nach innen gerichtet über die Kernbohrung 2 erstreckt bis zum Einsatzstück 16 und an dieser Stelle über eine Stoffschlußverbindung mit dem Einsatzstück 16 dichtend verbunden ist.

Oberhalb des Grundflanschkörpers 18 ist eine Montageplatte 19 angeordnet, die an dem Grundflanschkörper 18 aufliegt und über in dem Grundflanschkörper 18 vorgesehene Schraubbolzen 20 geführt ist.

Fig. 3 zeigt das bereits fertiggestellte Ablaufelement 1, ohne die aus Fig. 2 ersichtliche Montageplatte 19. An der Oberseite der Gesamtanordnung ist eine Fliesenlage 21 schematisch dargestellt, unterhalb derer eine Folie 22 vorgesehen ist, welche eine zwischen der Fliesenlage 21 und der Betondecke 3 eingebrachtes Isolationsmaterial 23, beispielsweise Estrich gegen das über das Ablaufelement abzuführende Wasser abdichtet. Oberhalb des Grundflanschkörpers 18, der über seine seitliche Schräge 24 vom Isolationsmaterial 23 gegen die Betondecke 3 gedrückt wird, ist ein kreisringförmiger Preßflansch 25 angeordnet, der die Folie 22 im Bereich des Grundflanschkörpers 18 gegen den Grundflanschkörper 18 drückt und zwar über die mit Muttern versehenen Schraubbolzen 20.

Zum Ausgleich der durch das Isolationsmaterial 23 bedingten Höhe h ist oberhalb des Grundflanschkörpers 18 ein rohrstückförmiges Ausgleichselement 26 angeordnet, das an seiner Oberseite zusätzlich einen Ablaufrostrahmen 27 abstützt, welcher der Aufnahme eines Ablaufrostes 28 dient.

Wie aus Fig. 3 ersichtlich, ist an der dem Ablaufrost 28 gegenüberliegenden Seite des Ablaufelements 1 in schematischer Weise ein abknickendes Rohrstück 29 angeordnet, über das das Ablaufrohr 9 verlassendes Abwasser einem nicht dargestellten Fallrohr zugeführt werden kann. Eine innerhalb des Ablaufgehäuses 4 angeordnete Glocke 30 dient dabei als Geruchsverschlußvorrichtung und weist an seiner Oberseite einen Bügel zur leichten Handhabung der Glocke 30 auf.

Hinsichtlich vorstehend im einzelnen nicht näher erläuterter Merkmale der Erfindung wird im übrigen ausdrücklich auf die Ansprüche und die Zeichnung verwiesen.

## Patentansprüche

1. Ablaufelement (1) zur Anordnung insbesondere in Betonböden (3) mit einem Ablaufrost (28), einem diesen aufnehmenden Ablaufrostrahmen (27), einem Ablaufgehäuse (4), in dem eine Geruchsverschlußeinrichtung (30) angeordnet ist, und mit einer Aufnahmeeinrichtung (10) zum Einbau des Ablaufgehäuses (4), wobei das Ablaufgehäuse (4) getrennt von der Aufnahmeeinrichtung (10) und mit dieser verbindbar ausgebildet ist, **dadurch gekennzeichnet, daß** die Aufnahmeeinrichtung (10) aus zwei aufeinanderliegend miteinander verbundenen Platten besteht, von denen die zulaufseitige Platte in eine durch den Betonboden (3) hindurchgehende Kernbohrung (2) eingreifen kann während die ablaufseitige Platte den Rand der Kernbohrung (2) flanschartig übergreifen kann, um eine Befestigung der Aufnahmeeinrichtung (10) an der Unterseite des Betonbodens (3) zu ermöglichen.

2. Ablaufelement nach Anspruch 1,
**dadurch gekennzeichnet,**
**daß** das Ablaufgehäuse (4) mehrteilig von einem rohrstückförmigen Grundkörper (5), einer an einer Innenendfläche des Grundkörpers (5) einseitig vorgesehenen kreisringförmigen Scheibe (6) und einem die Scheibe (6) durchsetzenden rohrstückförmigen Einsatzkörper (7) gebildet ist.

3. Ablaufelement nach Anspruch 2,
**dadurch gekennzeichnet,**
**daß** das Ablaufgehäuse (4) einen zur Anordnung eines Ablaufrohres (9) vorgesehenen Bund (8) aufweist.

4. Ablaufelement nach den Ansprüchen 1 bis 3,
**dadurch gekennzeichnet,**
**daß** die Platten der Aufnahmeeinrichtung (10) aus einem feuerhemmenden Material, insbesondere Fibersilikat, bestehen.

5. Ablaufelement nach einem der Ansprüche 1 bis 4,
**dadurch gekennzeichnet,**
**daß** das Ablaufgehäuse (4) im Bereich seiner Gehäuseaußenseite beabstandet zur umgebenden Kernbohrung (2) angeordnet ist und der sich ergebende Spaltraum (15) mit einem Füllstoff, insbesondere Fließmörtel verfüllt ist.

6. Ablaufelement nach Anspruch 5,
**dadurch gekennzeichnet,**
**daß** in den Spaltraum (15) zusätzlich eine Dichtmasse auf Kunststoffbasis eingebracht ist.

7. Ablaufelement nach einem der Ansprüche 1 bis 6,
**dadurch gekennzeichnet,**
**daß** das Ablaufgehäuse (4) an seiner dem Ablaufrohr (9) gegenüberliegenden Seite von einem mit mindestens einer Bohrung versehenen Grundflanschkörper (18) übergriffen ist, dessen Bohrungsinnenfläche eine der Innenfläche des Grundkörpers (5) weitgehend entsprechende Form und Größe aufweist.

8. Ablaufelement nach einem der Ansprüche 1 bis 7,
**dadurch gekennzeichnet,**
**daß** an der dem Ablaufrohr (9) gegenüberliegenden Seite des Ablaufgehäuses (4) ein rohrstückähnliches Einsatzstück (16) an der Innenseite des Ablaufgehäuses (4) dichtend einsetzbar ist, das mit der Aufnahmeeinrichtung (10) dichtend verbindbar ist.

9. Ablaufelement nach Anspruch 6 oder 7,
**dadurch gekennzeichnet,**
**daß** das Einsatzstück (16) dichtend mit dem Grundflanschkörper (18) verbindbar ist.

10. Ablaufelement nach einem der Ansprüche 1 bis 9,
**dadurch gekennzeichnet,**
**daß** das Ablaufgehäuse (4) während seiner Anordnung in dem Betonboden (3) an seiner dem Ablaufrohr (9) gegenüberliegenden Seite durch eine insbesondere recyclingfähige Montageplatte (19) übergriffen ist, die unmittelbar oder mittelbar am Betonboden (3) trennbar festgelegt ist derart, daß das Eindringen von auf den Betonboden (3) aufgebrachten Estrich und Isolationsmaterial in das Ablaufgehäuse (4) vermieden ist.

11. Ablaufelement nach einem der Ansprüche 7 bis 10,
**dadurch gekennzeichnet,**
**daß** das Ablaufelement (1) an seiner dem Ablaufrohr (9) gegenüberliegenden Seite nach außen gegen das auf den Betonboden (3) aufgebrachte Isolationsmaterial durch eine zwischen dem Isolationsmaterial und einer darauf angeordneten Bodenschicht, insbesondere Fliesenlage (21) angeordneten Folie (22) abgedichtet ist, die im Bereich ihrer Auflage an dem Grundflanschkörper (18) über einen mittels Verschraubung (20) verbindbaren Preßflansch (25) hermetisch dichtend gegen den Grundflanschkörper (18) gedrückt ist.

12. Ablaufelement nach einem der Ansprüche 7 bis 11,
**dadurch gekennzeichnet,**
**daß** zwischen dem Grundflanschkörper (18) und dem Ablaufrostrahmen (27) ein rohrstückförmiges Ausgleichselement (26) zum höhenmäßigen Ausgleich des Isolationsmaterials vorgesehen ist.

## Claims

1. Drain element (1) for being arranged in particular in concrete floors (3), comprising a drain grating (28), a drain grating frame (27) receiving same, a drain housing (4), a drain trap (30) being arranged therein, and comprising a receiver means (10) for insertion of the drain housing (4), the drain housing (4) being configured separate from the receiver means (10) and connectable to same,
**characterized in that**
the receiver means (10) is comprised of two superposed plates connected with one another, the inlet-side plate of which being allowed to engage in a core bore (2) penetrating said concrete floor (3), while the outlet-side plate is allowed to overlap the edge of the core bore (2) in a flange-like manner so as to facilitate an attachment of the receiver means (10) at the lower side of the concrete floor (3).

2. Drain element according to claim 1,
**characterized in that**
the drain housing (4) is formed multipart of a tube piece-shaped base body (5) of a circular disk (6) provided one-sided on one inner end face of the base body (5) and of a tube piece-shaped insertion body (7) penetrating said disk (6).

3. Drain element according to claim 1,
**characterized in that**
the drain housing (4) comprises a shoulder (8) provided for the arrangement of a drain pipe (9).

4. Drain element according to claims 1 through 3,
**characterized in that**
the plates of the receiver means (10) are comprised of a fire-retardant material, in particular of fiber silicate.

5. Drain element according to any one of claims 1 through 4,
**characterized in that**
the drain housing, in the area of its outer housing side, is arranged spaced from the surrounding core bore (2), and the resulting gap space (15) is filled up with a filling substance, in particular liquid mortar.

6. Drain element according to claim 5,
**characterized in that**
a sealing mass of a plastic basis is placed in addition in the gap space (15).

7. Drain element according to any one of claims 1 through 6,
**characterized in that**
the drain housing (4) is overlapped on its side opposing the drain pipe (9) by a base flange body (18) provided with at least one bore, the inner bore face of which base flange body comprising a size and shape corresponding largely to the inner face of the base body (5).

8. Drain element according to any one of claims 1 through 7,
**characterized in that**
on the side of the drain housing (4) opposing the drain pipe (9), a tube piece-like inset (16) is allowed to be inserted in a sealing manner at the inner side of the drain housing (4), which inset is connectable to the receiver means (10) in a sealing manner.

9. Drain element according to claim 6 or 7,
**characterized in that**
the inset (16) is connectable to the base flange body (18) in a sealing manner.

10. Drain element according to any one of claims 1 through 9,
**characterized in that**
the drain housing (4) is overlapped during its arrangement in the concrete floor (2) on its side opposing the drain pipe (9) by a in particular recyclable mounting plate (19), which is directly or indirectly fixed in a separable manner on the concrete floor (3) in such a way that plaster floor and insulation material applied on the concrete floor (3) is prevented from penetrating into the drain housing (4).

11. Drain element according to any one of claims 7 through 10,
**characterized in that**
the drain element (1), on its side opposing the drain pipe (9), is sealed by means of a film (22) arranged between the insulation material and a thereon arranged floor layer, in particular a tile layer (21), towards the outside against the insulation material applied onto the concrete floor (3), which film, in its area of contact with the base flange body (18), is being pressed against the base flange body (18) in a hermetically sealing manner by a pressure flange (25) connectable by means of a screw means (20).

12. Drain element according to any one of claims 7 through 11,
**characterized in that**
between the base flange body (18) and the drain grating frame (27), a tube piece shaped levelling element (26) is provided for height-levelling of the insulation material.

## Revendications

1. Elément d'écoulement (1) destiné à être monté notamment dans des sols en béton (3) et comportant une grille d'écoulement (28), un cadre de grille d'écoulement (27) logeant celle-ci, un corps d'écoulement (4) dans lequel un siphon (30) est agencé et un logement (10) pour le montage du corps d'écoulement (4), le corps d'écoulement (4) étant conçu séparé du logement (10) et de manière à pouvoir être assemblé à celui-ci, **caractérisé en ce que** le logement (10) est constitué de deux plaques assemblées l'une sur l'autre, dont la plaque située côté amenée peut pénétrer dans un alésage (2) traversant le sol en béton (3) tandis que la plaque située côté écoulement peut recouvrir le bord de l'alésage (2) à la manière d'une collerette afin de permettre une fixation du logement (10) à la face inférieure du sol en béton (3).

2. Elément d'écoulement selon la revendication 1,
**caractérisé en ce que** le corps d'écoulement (4) est formé en plusieurs parties par un corps de base (5) en forme de tronçon de tuyau, par un plateau (6) en forme d'anneau circulaire prévu d'un côté sur une surface terminale intérieure du corps de base (5) et par un corps d'insertion (7) en forme de tronçon de tuyau traversant le plateau (6).

3. Elément d'écoulement selon la revendication 2,
**caractérisé en ce que** le corps d'écoulement (4) comporte un collet de butée (8) pour le montage d'un tuyau d'écoulement (9).

4. Elément d'écoulement selon les revendications 1 à 3,
**caractérisé en ce que** les plaques du logement (10) sont en un matériau coupe-feu, notamment en fibres de silicate.

5. Elément d'écoulement selon l'une des revendications 1 à 4,
**caractérisé en ce que** le corps d'écoulement (4) est agencé, dans la zone de son côté extérieur, à distance de l'alésage (2) qui l'entoure et **en ce que** l'espace résultant (15) est rempli d'une matière de remplissage, notamment de mortier fluide.

6. Elément d'écoulement selon la revendication 5,
**caractérisé en ce qu'**une masse d'étanchéité à base de matière plastique est introduite en plus dans l'espace (15).

7. Elément d'écoulement selon l'une des revendications 1 à 6,
**caractérisé en ce que** le corps d'écoulement (4), au niveau de son côté opposé au tuyau d'écoulement (9), est surmonté par un corps de bride de base (18) qui est muni d'au moins un alésage et dont la surface intérieure d'alésage a une forme et une dimension qui correspondent largement à la surface intérieure du corps de base (5).

8. Elément d'écoulement selon l'une des revendications 1 à 7,
**caractérisé en ce que**, sur le côté opposé au tuyau d'écoulement (9), du corps d'écoulement (4), une pièce d'insertion (16) analogue à un tronçon de tuyau peut être insérée de manière étanche sur le côté intérieur du corps d'écoulement (4) et peut être assemblée de manière étanche au logement (10).

9. Elément d'écoulement selon la revendication 6 ou 7,
**caractérisé en ce que** la pièce d'insertion (16) peut être assemblée de manière étanche au corps de collerette de base (18).

10. Elément d'écoulement selon l'une des revendications 1 à 9,
**caractérisé en ce que** le corps d'écoulement (4) pendant son installation dans le sol en béton (3) est surmonté, au niveau de son côté opposé au tuyau d'écoulement (9), par une plaque de montage (19), notamment recyclable, qui est fixée directement ou indirectement au sol en béton (3), de manière à pouvoir en être séparée, afin d'éviter que du ciment et du matériau isolant appliqués sur le sol de béton (3) entrent dans le corps d'écoulement (4).

11. Elément d'écoulement selon l'une des revendications 7 à 10,
**caractérisé en ce que** l'élément d'écoulement (1), au niveau de son côté opposé au tuyau d'écoulement (9), est rendu étanche par rapport à l'extérieur vis-à-vis du matériau isolant appliqué sur le sol en béton (3) par une feuille (22) qui est agencée entre le matériau isolant et une couche de sol, notamment une couche de carrelage (21), agencée dessus et qui, dans la zone de son appui sur le corps de collerette de base (18), est poussée de façon hermétiquement étanche contre le corps de bride de base (18) par l'intermédiaire d'une collerette de pression (25) adaptée à être fixée par vissage (20).

12. Elément d'écoulement selon l'une des revendications 7 à 11,
**caractérisé en ce qu'**il est prévu, entre le corps de bride de base (18) et le cadre de grille d'écoulement (27), un élément d'alignement (26) en forme de tronçon de tuyau pour compenser en hauteur le matériau d'isolation.
